# FASCICULE DE BREVET EUROPEEN

(11) **EP 1 500 505 B1**
(45) Date de publication et mention de la délivrance du brevet: **02.08.2006**
(21) Numéro de dépôt: 03405560.8
(22) Date de dépôt: 25.07.2003
(51) Int. Cl.: B41F 27/10, B41N 10/00

(54) **Procédé de serrage d'un anneau-cliché sur un mandrin**
Verfahren zur Befestigung einer Gummituch-Hülse auf einen Spannfutter
Method for tightening a sleeve blanket on a mandrel

(43) Date de publication de la demande: 26.01.2005
(73) Titulaire: BOBST S.A., 1001 Lausanne (CH)
(72) Inventeur: Strasser, Georg, 9223 Halden (CH); Borel, Edouard, 1041 Dommartin (CH)
(74) Mandataire: Poirier, Jean-Michel Serge

(56) Documents cités:
- EP-A- 1 327 522
- US-A- 6 125 753
- US-A1- 2003 031 812
- US-B1- 6 389 965

## Description

La présente invention se rapporte à un procédé de serrage d'un anneau-cliché sur un mandrin d'une presse rotative, destiné à être relié à de moyens de chauffage pour amener l'anneau-cliché à sa température de travail.

La fixation de clichés travaillant à chaud, chauffés par transfert thermique à partir du mandrin d'une presse rotative sur lequel les clichés sont fixés pose des problèmes relativement complexes à résoudre et dont les solutions connues présentent divers inconvénients. La fixation des clichés par des vis pose le problème de la fixation des vis dans la paroi du mandrin, celui-ci étant chauffé par une circulation d'huile, de sorte que les trous recevant les vis ne doivent pas traverser la paroi du mandrin. En outre, il s'agit d'une opération qui prend du temps. Pour éviter le problème lié à ce mode de fixation, on a déjà proposé d'entourer le mandrin d'une structure en nid d'abeilles dans laquelle les clichés peuvent facilement être fixés dans la position désirée.

Si cette dernière solution permet de supprimer les vis et de faciliter la fixation des clichés, en revanche il pénalise fortement le transfert thermique entre le mandrin chauffé et les clichés, dans la mesure où elle réduit fortement la surface d'échange thermique entre le mandrin et les clichés, ce qui constitue un inconvénient notable quant aux performances de la presse rotative.

Le document US-A-2003/0031812 décrit un procédé selon le préambule de la revendication 1.

Le but de la présente invention est de remédier, au moins en partie aux inconvénients des solutions susmentionnées.

A cet effet, cette invention a pour objet un procédé de serrage d'un anneau-cliché sur un mandrin d'une presse rotative, muni de moyens de chauffage pour amener l'anneau-cliché à sa température de travail, selon la revendication 1.

Les avantages de cette invention résident essentiellement dans le fait que par un procédé très simple, on facilite le montage des clichés sur le mandrin, leur fixation étant réalisée automatiquement lors du chauffage et on assure également un transfert thermique optimum entre le mandrin et les clichés lors du fonctionnement de la presse rotative.

Les dessins annexés illustrent, très schématiquement et à titre d'exemple, une mise en oeuvre du procédé objet de la présente invention.
La figure 1 est une vue en coupe transversale de la mise en place d'un anneau-cliché sur un mandrin à température ambiante;
la figure 2 est une vue en coupe du même mandrin et du même anneau-cliché chauffés à la température de travail.

La figure 1 représente un mandrin creux 1 d'une presse rotative, à l'intérieur duquel un liquide de chauffage, fourni par un circuit de chauffage (non représenté) auquel le mandrin 1 est destiné à être relié, est appelé à circuler pour le chauffer. Le cliché destiné à être fixé sur le mandrin se présente sous la forme d'un anneau 2. Entre cet anneau-cliché 2 et le mandrin 1 on dispose une bague intermédiaire fendue 3.

Comme on l'a représenté de manière très exagérée, uniquement dans un but didactique, des jeux 4 et 5 sont ménagés entre le mandrin 1 et la bague intermédiaire fendue 3 d'une part, et entre la bague intermédiaire fendue 3 et l'anneau-cliché 2, d'autre part. Etant donné que la bague intermédiaire 3 est fendue, on pourrait n'avoir qu'un jeu entre cette dernière et l'annneau-cliché 2. Dans la réalité, le jeu total entre le mandrin 1 et l'anneau-cliché 2 est de l'ordre de quelque centièmes de millimètres. Ce jeu dépend des matériaux utilisés pour les trois éléments, mandrin 1, bague intermédiaire fendue 3 et anneau-cliché 2, ainsi que du diamètre du mandrin 1, celui-ci pouvant typiquement varier entre 127 mm et 254 mm.

Selon une forme de mise en oeuvre du procédé de fixation, le mandrin 1 est en acier, l'anneau-cliché 2 est en laiton et la bague intermédiaire fendue 3 est en aluminium. Etant donné que le coefficient de dilatation de l'aluminium est supérieur à celui de l'acier et à celui du laiton, le ou les jeux entre le mandrin 1 et la bague intermédiaire fendue 3 et celui entre cette dernière et l'anneau-cliché 2 disparait et provoque le serrage de l'anneau-cliché 2 sur le mandrin 1.

Dans un exemple particulier, le mandrin 1 avait un diamètre de 140 mm, la bague intermédiaire fendue 3 un diamètre externe de 156 mm et l'anneau-cliché 2 un diamètre externe de 190 mm. Le jeu total entre eux était compris entre 3 et 5 centièmes de millimètres. Ce jeu a disparu pour une température du mandrin 1 de 150° C, en sorte que l'on obtient un blocage parfait de l'anneau-cliché 2 sur le mandrin 1 à la température de travail qui se situe autour de 200° C. La fente ménagée sur la bague intermédiaire fendue 3 sert à absorber la dilatation circulaire de cette bague intermédiaire lors du chauffage du mandrin 1.

De façon générale, le ou les jeux ménagés entre le mandrin 1, l'anneau-cliché 2 d'une part et la bague intermédiaire fendue 3 d'autre part, doit ou doivent être inférieur à la différence de dilatation entre cette bague intermédiaire 3 et les deux autres pièces, pour permettre au différentiel de dilatation de cette bague intermédiaire de supprimer ce ou ces jeux et d'assurer le blocage de l'anneau-cliché 2 sur le mandrin 1.

Grâce à ce procédé de fixation, le montage des clichés sur le mandrin est extrêmement facile étant donné le ou les jeux existant entre les différents éléments de l'assemblage. Même si aucun jeu n'est ménagé entre le mandrin 1 et la bague intermédiaire fendue 3, le fait que cette bague intermédiaire soit fendue permet sa mise en place facile. Le serrage des trois éléments de l'assemblage assure en outre un transfert thermique optimal entre le mandrin 1 et les clichés solidaires des anneaux-clichés, ceci d'autant plus que la bague intermédiaire fendue 3 est en aluminium.

## Revendications

1. Procédé de serrage d'un anneau-cliché sur un mandrin d'une presse rotative, destiné à être relié à de moyens de chauffage pour amener l'anneau-cliché à sa température de travail, **caractérisé en ce qu'**on interpose entre ce mandrin (1) et cet anneau-cliché (2) une bague intermédiaire fendue (3) en un matériau dont le coefficient de dilatation est supérieur à celui des matériaux dans lesquels sont réalisés ledit mandrin (1) et ledit anneau-cliché (2), pour provoquer le blocage de l'anneau-cliché (2) sur le mandrin (1) à la température de travail de cet anneau-cliché (2).

2. Procédé de serrage selon la revendication 1 selon lequel on réalise ledit mandrin (1), ladite bague intermédiaire fendue (3) et ledit anneau-cliché (2) en ménageant un jeu à température ambiante, inférieur à la dilatation thermique radiale différentielle entre le mandrin (1) et l'anneau-cliché (2), d'une part et la bague intermédiaire fendue, d'autre part.

3. Procédé selon l'une des revendications précédentes, selon lequel on forme ledit mandrin (1) en acier, l'anneau-cliché (2) en laiton et la bague intermédiaire (3) en aluminium.

## Claims

1. Method for tightening an embossing plate ring on a chuck of a rotary press, the chuck being arranged to be connected to heating means for bringing the embossing plate ring to its working temperature, **characterized in that** a split transmission ring (3) is located between said chuck (1) and said embossing plate ring (2), being made of a material whose thermal expansion coefficient is higher that that of the materials from which said chuck (1) and said embossing plate ring (2) are made, to cause the locking of the embossing plate ring (2) on the chuck (1) at the working temperature of said embossing plate ring (2).

2. Tightening method according to claim 1, wherein said chuck (1), said split transmission ring (3) and said embossing plate ring (2) are so designed and dimensioned to provide a clearance at ambient temperature, which is lower than the thermal radial differential expansion between the chuck (1) and the embossing plate ring (2), on the one hand, and the split transmission ring, on the other hand.

3. Method according to one of the preceding claims, wherein said chuck (1) is made of steel, the embossing plate ring (2) of brass and the transmission ring (3) of aluminium.

## Patentansprüche

1. Verfahren zum Befestigen eines Druckplattenrings auf einem Spannfutter einer Rotationspresse, welches mit Heizmitteln verbunden werden soll, um den Druckplattenring auf seine Arbeitstemperatur zu bringen, **dadurch gekennzeichnet, dass** zwischen diesem Spannfutter (1) und diesem Druckplattenring (2) ein gespaltener Zwischenring (3) angeordnet wird, der aus einem Material gebildet ist, dessen Ausdehnungskoeffizient höher ist als derjenige der Materialien, aus welchen das Spannfutter (1) und der Druckplattenring (2) gefertigt sind, um die Verriegelung des Druckplattenrings (2) auf dem Spannfutter (1) bei der Arbeitstemperatur dieses Druckplattenrings (2) zu bewirken.

2. Befestigungsverfahren gemäss Anspruch 1, bei welchem das Spannfutter (1), der gespaltene Zwischenring (3) und der Druckplattenring (2) derart verwirklicht werden, dass zwischen dem Spannfutter (1) und dem Druckplattenring (2) einerseits sowie dem gespaltenen Zwischenring andererseits bei Umgebungstemperatur ein Spiel vorgesehen ist, welches geringer ist als die differenzielle, radiale Wärmeausdehnung.

3. Verfahren gemäss einem der vorstehenden Ansprüche, bei welchem das Spannfutter (1) aus Stahl, der Druckplattenring (2) aus Messing und der Zwischenring (3) aus Aluminium gebildet werden.
